# EUROPÄISCHE PATENTSCHRIFT

(11) **EP 2 455 268 B1**
(45) Veröffentlichungstag und Bekanntmachung des Hinweises auf die Patenterteilung: **05.11.2014**
(21) Anmeldenummer: 11450111.7
(22) Anmeldetag: 01.09.2011
(51) Int. Cl.: B61B 9/00, B61B 12/12

(54) **Anlage zur Beförderung von Personen**
Installation for conveying persons
Installation destinée au transport de personnes

(30) Priorität: 22.11.2010 AT 19302010
(43) Veröffentlichungstag der Anmeldung: 23.05.2012
(62) Teilanmeldung aus: 14002606.3
(73) Patentinhaber: Innova Patent GmbH, 6922 Wolfurt (AT)
(72) Erfinder: Heinzle, Florian Dipl.-Ing (FH), 6840 Götzis (AT); Wilhelm, Peter, 6820 Frastanz (AT)
(74) Vertreter: Beer & Partner Patentanwälte KG

(56) Entgegenhaltungen:
- EP-A1- 0 798 188
- DE-A1- 2 658 085
- DE-A1- 19 704 825
- FR-A1- 2 672 861
- US-A- 608 858

## Beschreibung

Die gegenständliche Erfindung betrifft eine Anlage zur Beförderung von Personen mit mindestens einer Fahrbahn, längs welcher mittels mehrerer in sich geschlossener Förderseile mehrere Fahrzeuge verfahrbar sind, wobei mindestens zwei aufeinander folgende Förderseile vorgesehen sind, welchen jeweils mindestens ein Antrieb zugeordnet ist, wodurch sie unabhängig voneinander antreibbar sind, an welche die Fahrzeuge mittels Klemmeinrichtungen ankuppelbar sind und welche sich in den einander zugeordneten Endbereichen überlappen, wodurch die Fahrzeuge von einem ersten Förderseil auf ein nachfolgendes Förderseil umkuppelbar sind, wobei in denjenigen Bereichen, in welchen an ein erstes Förderseil ein weiteres Förderseil anschließt, mindestens eine Stelleinrichtung vorgesehen ist, durch welche dasjenige Seiltrum des weiteren Förderseiles, an welches das Fahrzeug angekuppelt werden soll, in die in der Offenstellung befindliche Klemmeinrichtung dieses Fahrzeuges hineinbewegbar ist.

Solche Anlagen sind aus DE 26 58085 A1 oder FR 2 672 861 A1 bekannt.

Bekannte derartige Anlagen zur Beförderung von Personen, welche z.B. aus der EP 611220 B1 und der EP 1193153 B1 bekannt sind, weisen zwei Fahrbahnen auf, längs welcher Fahrzeuge mittels in sich geschlossener Förderseile, welchen Antriebe zugeordnet sind, verfahrbar sind. Da die Fahrzeuge an die diesen zugeordneten Förderseile angekuppelt sind, wird die Bewegung der Fahrzeuge durch die Antriebe der Förderseile gesteuert. Da die Längen dieser Förderseile begrenzt sind, ist es weiters bekannt, in jeder der beiden Fahrtrichtungen aufeinander folgend mindestens zwei Förderseile vorzusehen. Hierdurch wird es einerseits ermöglicht, derartige Anlagen zur Beförderung von Personen mit beliebigen Längen auszubilden. Da die Fahrzeuge an die einzelnen Förderseile angekuppelt sind, ist es andererseits hierdurch auch möglich, die Bewegung der einzelnen Fahrzeuge unabhängig voneinander zu steuern. Durch Abstellen der Antriebe der Förderseile werden die an diese Förderseile angekuppelten Fahrzeuge zum Stillstand gebracht, wodurch sie von Passagieren bestiegen oder verlassen werden können.

Bei bekannten derartigen Anlagen besteht das Erfordernis, die Fahrzeuge jeweils an dem in Bewegungsrichtung befindlichen Ende eines Förderseiles von diesem abzukuppeln und sie an das nachfolgende Förderseil anzukuppeln. Um dies zu ermöglichen, ist es bekannt, die Endbereiche der beiden Förderseile nebeneinander anzuordnen und weiters die mindestens eine an den Fahrzeugen vorgesehene Kupplungseinrichtung quer zur Bewegungsrichtung der Fahrzeuge verstellbar auszubilden. Sobald die Fahrzeuge an das Ende des ersten Förderseiles gelangt sind, werden sie vom ersten Förderseil abgekuppelt, wird weiters die an diesen Fahrzeugen vorgesehene Klemmeinrichtung quer zum Verlauf der beiden Förderseile verstellt und werden die Fahrzeuge an das anschließende Förderseile angekuppelt, wodurch sie in der Folge durch dieses Förderseil bewegt werden.

Diese bekannten Anlagen zur Beförderung von Personen sind deshalb nachteilig, da die einzelnen Fahrzeuge mit jeweils einer Einrichtung zur Verstellung der Kupplungseinrichtung ausgebildet sein müssen, welche gewartet werden muss und durch welche das Gewicht der Fahrzeuge vergrößert wird. Der gegenständlichen Erfindung liegt somit die Aufgabe zugrunde, eine Anlage zur Beförderung von Personen zu schaffen, bei welcher diese Nachteile vermieden werden. Diese Aufgabe wird erfindungsgemäß dadurch gelöst, dass die Stelleinrichtung durch zwei Stellrollen gebildet ist, welche mittels eines Stellzylinders oder mittels eines elektrischen Stellmotors in Kulissen geführt sind, wobei durch deren Verstellung eines der beiden Seiltrume erfassbar und in die in ihrer Offenstellung befindliche Klemmeinrichtung hineinbewegbar ist.

Vorzugsweise erfolgt die Verstellung der Stellrollen mittels jeweils eines Stellhebels, der an einen verdrehbar gelagerten Winkelhebel angelenkt ist, wobei den beiden Winkelhebeln ein gemeinsamer Steuerhebel zugeordnet ist, an welchen die Kolbenstange des Stellzylinders oder der elektrische Stellmotor angelenkt ist. Dabei können die beiden Winkelhebel durch den Stellzylinder bzw. der elektrischen Stellmotor jeweils im Uhrzeigersinn oder im Gegenuhrzeigersinn verschwenkbar sein, wobei eine der beiden Stellrollen auf das zugeordnete Seiltrum hinbewegbar bzw. von diesem Seiltrum wegbewegbar ist.

Vorzugsweise sind in Längsrichtung der Anlage voneinander im Abstand befindliche Stelleinrichtungen miteinander mechanisch auf gemeinsame Verstellung verbunden. Weiters sind vorzugsweise die Fahrzeuge mit mindestens einer Klemmeinrichtung ausgebildet, welche zwei Klemmbacken aufweist, wobei die Klemmbacken mittels eines Stellzylinders entgegen der Wirkung einer Stellfeder in ihre Offenstellung verstellbar sind.

Eine erfindungsgemäße Beförderungsanlage ist nachstehend anhand eines in der Zeichnung dargestellten Ausführungsbeispieles näher erläutert. Es zeigen:
- FIG.1 und FIG.1a: eine erfindungsgemäße Anlage zur Beförderung von Personen, in perspektivischer Darstellung sowie in Draufsicht,
- FIG.2: den Abschnitt der Anlage im Bereich von aufeinander folgenden Förderseilen, in Draufsicht,
- FIG.3: den Schnitt nach der Linie III-III der FIG.2, in gegenüber der FIG.2 vergrößertem Maßstab, und
- FIG.4, FIG.4a, FIG.4b, FIG.4c, FIG.4d und FIG.4e: eine Stelleinrichtung für die Verstellung von Seiltrumen, in Ansicht sowie in unterschiedlichen Phasen des Kupplungsvorganges.

Die in den FIG.1 und FIG.1a dargestellte Anlage zur Beförderung von Personen weist zwei Endstationen 1 und 1a auf, zwischen welchen sich zwei angenähert parallel verlaufende Fahrbahnen 11 und 12 befinden, längs welchen mittels vier Förderseilen 21, 22, 23 und 24 vier Fahrzeuge 3 bewegt werden. Von der Endstation 1 geht ein erstes Förderseil 21 weg, welches zu einer Mittelstation 1b führt und an welches ein zweites Förderseil 22 anschließt, welches sich zur zweiten Endstation 1a hin erstreckt. Angenähert parallel dazu verläuft ein drittes Förderseil 23, welches von der zweiten Endstation 1a ausgeht, welches sich gleichfalls bis zur Mittelstation 1b erstreckt und an welches ein viertes Förderseil 24, das zur ersten Endstation 1 führt, anschließt. Die Förderseile 21, 22, 23 und 24 sind an ihren Enden über Umlenkscheiben 20 und Ablenkscheiben 20a geführt, welche an angenähert horizontal ausgerichteten Achsen gelagert sind. Mindestens einer der Umlenkscheiben 20 jedes der Förderseile ist ein Antriebsmotor 25 zugordnet. Die Fahrzeuge 3 sind an die jeweils oberen Seiltrume der Förderseile 21 bis 24 ankuppelbar.

Der Betrieb dieser Anlage erfolgt dadurch, dass ein Fahrzeug 3 längs der Fahrbahn 11 1 von der ersten Endstation 1 mittels des Förderseiles 21 zur Mittelstation 1b bewegt wird. In weiterer Folge wird dieses Fahrzeug 3 an das zweite Förderseil 22 angekuppelt, durch welches es zur zweiten Endstation 1a bewegt wird. In der Folge wird dieses Fahrzeug 3 längs der Bahn 12 von der zweiten Endstation 1a zur Mittelstation 1b und von dieser zur ersten Endstation 1 bewegt. In analoger Weise werden auch die anderen Fahrzeuge 3 mittels der Förderseile 21 und 22 zwischen den Endstationen 1 und 1a und der Mittelstation 1b längs der Fahrbahn 11 in einer ersten Richtung und mittels der Förderseile 23 und 24 längs der Fahrbahn 12 in der entgegengesetzten Richtung bewegt. Da die einzelnen Fahrzeuge 3 jeweils nur an eines der Förderseile 21 bis 24 angekuppelt sind, werden sie durch die Antriebe 25 für die Förderseile 21 bis 24 individuell bewegt. Somit werden sie durch ein Abstellen der jeweils zugeordneten Antriebe 25 angehalten, wobei sie von den Passagieren bestiegen oder verlassen werden können.

Da auf jeder Strecke aufeinander folgend beliebig viele Förderseile, an welche jeweils ein Fahrzeug 3 oder eine Fahrzeuggruppe ankuppelbar ist, vorgesehen sind, kann in der Anlage einerseits eine der Anzahl der Förderseile entsprechende Anzahl von Fahrzeugen 3 bzw. Fahrzeuggruppen vorgesehen sein und kann die Anlage beliebige Längen aufweisen.

Bei bekannten derartigen Anlagen zur Beförderung von Personen erfolgt die Umkupplung der Fahrzeuge von einem Förderseil auf ein nachfolgendes Förderseil dadurch, dass sich die einander zugeordneten Endbereiche der Förderseile nebeneinander befinden und dass die jeweilige an den Fahrzeugen vorgesehene Klemmeinrichtung quer zum Verlauf der Förderseile verstellbar ist. Die Umkupplung von einem Förderseil auf das anschließende Förderseil erfolgt dabei dadurch, dass das betreffende Fahrzeug von einem Förderseil durch Öffnen der Klemmeinrichtung abgekuppelt wird, dass hierauf die Klemmeinrichtung quer so verstellt wird, dass sie zum weiteren Förderseil gelangt und dass hierauf die Klemmeinrichtung in ihre Schließstellung gebracht wird, wodurch dieses Fahrzeug an das weitere Förderseil angekuppelt wird. Für den Betrieb einer derartigen Anlage besteht somit das Erfordernis, dass jedes der Fahrzeuge mit einer verstellbaren Klemmeinrichtung ausgebildet ist.

Demgegenüber sind bei einer erfindungsgemäßen Anlage zur Beförderung von Personen Stelleinrichtungen für die Trume der Förderseile vorgesehen, durch welche die Förderseile in den Kupplungsbereichen in die an den Fahrzeugen befindlichen, in ihrer Offenstellung befindlichen Klemmeinrichtungen hineingeführt werden. Somit besteht kein Erfordernis, die Kupplungsklemmen quer zur Bewegungsrichtung der Fahrzeuge verstellbar auszubilden.

In FIG.2 ist einer derjenigen Abschnitte der erfindungsgemäßen Anlage zur Beförderung von Personen dargestellt, in welchen die Fahrzeuge 3 von einem Förderseil auf ein anderes Förderseil umgekuppelt werden. In diesem Abschnitt befinden sich der Endbereich des ersten Förderseiles 21, welches über eine Umlenkrolle 20c und über eine Unmlenkscheibe 20a geführt ist, und der Endbereich des zweiten Förderseiles 22, welches über eine Umlenkrolle 20d und über eine Umlenkscheibe 20b geführt ist. Zwischen den beiden Umlenkscheiben 20a und 20b befinden sich Stelleinrichtungen 4 und 5 zur Verstellung der jeweils oberen Trume 21a und 22a der Förderseile 21 und 22 in horizontaler bzw. in vertikaler Richtung. An der Unterseite der Fahrzeuggestelle 31 befinden sich zwei Klemmeinrichtungen 6, mittels welcher die Fahrzeuge 3 an eines der Förderseile 21 und 22 ankuppelbar sind.

Wie dies aus FIG.3 ersichtlich ist, weisen die Fahrzeuge 3 ein Fahrgestell 31 auf, an welchem Fahrzeugreifen 32 und Führungsrollen 33 gelagert sind, mittels welcher die Fahrzeuge 3 längs Schienen 30 verfahrbar ist. Weiters sind im Fahrgestell 31 Dämpfungselemente 34 vorgesehen. An der Unterseite des Fahrgestelles 31 befinden sich zwei Klemmeinrichtungen 6, welche in denjenigen Bereichen, in welchen eine Umkupplung der Fahrzeuge 3 erfolgt, betätigt werden.

Jede Klemmeinrichtung 6 weist eine gestellfeste Klemmbacke 61 und eine bewegliche Klemmbacke 62 auf. Die Verstellung der beweglichen Klemmbacke 62, welche sich auf einem Stellhebel 63 befindet, in ihre Offenstellung erfolgt durch einen ortsfesten hydraulischen oder pneumatischen Stellzylinder 64 über einen Stellhebel 65, eine Stellrolle 66 und zwei Stellarme 67 und 68 entgegen der Wirkung einer Druckfeder 69, durch welche die Klemmbacken 61, 62 in ihre Schließstellung gebracht werden.

Anstelle des Stellzylinders 64 kann ein elektrischer Stellmotor vorgesehen sein.

Bei der in FIG.4 bis 4e dargestellten Stelleinrichtung für die Seiltrume 21a und 22a sind zwei verstellbare Stellrollen 81 und 81a vorgesehen, welche mittels Stellhebel 82 und 82a in Kulissen 83 und 83a geführt sind. Die Stellhebel 82 und 82a sind an Winkelhebel 84 und 84a angelenkt, welche sich an verdrehbar gelagerten Rohrstücken 80 und 80a befinden, wodurch sie mittels eines gemeinsamen Steuerhebels 85, an welchen die Kolbenstange 86a eines hydraulischen oder pneumatischen Stellzylinders 86 angelenkt ist, gegenläufig verstellbar sind. Durch die Verstellung der Stellrollen 81 und 81a, welche in den Kulissen 83 und 83a geführt sind, sind die zugeordneten Seiltrume 21a und 22a in die in ihrer Offenstellung befindliche Klemmeinrichtung 6 hineinbewegbar.

Die Steuerung des Klemmeinrichtungen 6 erfolgt mittels des in FIG.3 dargestellten Stellzylinders 64, durch welchen die Stellrolle 66 durch den Stellhebel 65, die Stellarme 67 und 68 sowie den Steuerhebel 63 verstellt wird.

Anstelle des Stellzylinders 86 kann ein elektrischer Stellmotor vorgesehen sein.

In FIG.4 ist die mittlere Stellung der beiden Stellrollen 81 und 81a dargestellt, wobei die Klemmeinrichtung 6 an keines der beiden Seiltrume 21a und 22a angekuppelt ist.

Wie dies in FIG.4a dargestellt ist, kann die Stellrolle 81 mittels des Stellzylinders 86, durch welchen die Kolbenstange 86a eingezogen wird, über den Steuerhebel 85, den Winkelhebel 84, welcher im Uhrzeigersinn verschwenkt wird, und den Stellhebel 82 in der Kulisse 83 so verstellt werden, dass das Seiltrum 21a durch die Stellrolle 81 erfasst und in die in der Offenstellung befindlichen Klemmbacken 61 und 62 hineinbewegt wird.

Wie dies in FIG.4b dargestellt ist, wird hierauf die Klemmeinrichtung 6 in ihre Schließstellung gebracht, wodurch das Fahrzeug 3 an das Seiltrum 21a angeklemmt ist, und wird die Stellrolle 81 in ihre Ausgangslage zurückverstellt.

Wie dies in FIG.4c dargestellt ist, wird das Fahrzeug 3 durch Öffnen der Klemmeinrichtung 6 mittels des Stellzylinders 64 wieder vom Seiltrum 21a abgekuppelt.

Wie dies in FIG.4d dargestellt ist, kann die Stellrolle 81a mittels des Stellzylinders 86, der Kolbenstange 86a, des Steuerhebels 85 und des Winkelhebels 84a, der im Gegenuhrzeigersinn verdreht wird, mittels des Stellhebels 82a in der Kulisse 83a so verstellt werden, dass das Seiltrum 22a durch die Stellrolle 81a erfasst und in die in ihrer Offenstellung befindliche Klemmeinrichtung 6 hineinbewegt wird.

Wie dies in FIG.4e dargestellt ist, wird hierauf die Klemmeinrichtung 6 in ihre Schließstellung gebracht, wodurch das Fahrzeug 3 an das Seiltrum 22a angekuppelt ist, und wird die Stellrolle 81a in ihre Ausgangsstellung zurückbewegt.

Sofern mehrere in Längsrichtung der Anlage voneinander im Abstand befindliche Stelleinrichtungen miteinander über zumindest eines der Rohrstücke 80 und 80a verbunden sind, können sämtliche Stellrollen 81 und 81a mittels eines einzigen Stellzylinders 86 verstellt werden.

## Patentansprüche

1. Anlage zur Beförderung von Personen mit mindestens einer Fahrbahn (11, 12), längs welcher mittels mehrerer in sich geschlossener Förderseile (21, 22; 23, 24) mehrere Fahrzeuge (3) verfahrbar sind, wobei mindestens zwei aufeinander folgende Förderseile (21, 22; 23, 24) vorgesehen sind, welchen jeweils mindestens ein Antrieb (25) zugeordnet ist, wodurch sie unabhängig voneinander antreibbar sind, an welche die Fahrzeuge (3) mittels Klemmeinrichtungen (6) ankuppelbar sind und welche sich in den einander zugeordneten Endbereichen überlappen, wodurch die Fahrzeuge (3) von einem ersten Förderseil (21) auf ein nachfolgendes Förderseil (22) umkuppelbar sind, wobei in denjenigen Bereichen, in welchen an ein erstes Förderseil (21) ein weiteres Förderseil (22) anschließt, mindestens eine Stelleinrichtung (4) vorgesehen ist, durch welche dasjenige Seiltrum (22a) des weiteren Förderseiles, an welches das Fahrzeug (3) angekuppelt werden soll, in die in der Offenstellung befindliche Klemmeinrichtung (6) dieses Fahrzeuges (3) hineinbewegbar ist, **dadurch gekennzeichnet, dass** die Stelleinrichtung durch zwei Stellrollen (81, 81a) gebildet ist, welche mittels eines Stellzylinders (86) oder mittels eines elektrischen Stellmotors in Kulissen (83, 83a) geführt sind, wobei durch deren Verstellung eines der beiden Seiltrume (21a, 22a) erfassbar und in die in ihrer Offenstellung befindliche Klemmeinrichtung (6) hineinbewegbar ist.

2. Anlage nach Patentanspruch 1, **dadurch gekennzeichnet, dass** die Verstellung der Stellrollen (81, 81a) mittels jeweils eines Stellhebels (82, 82a) erfolgt, der an einen verdrehbar gelagerten Winkelhebel (84, 84a) angelenkt ist, wobei den beiden Winkelhebeln (84, 84a) ein gemeinsamer Steuerhebel (85) zugeordnet ist, an welchen die Kolbenstange (86a) des Stellzylinders (86) bzw. der elektrische Stellmotor angelenkt ist.

3. Anlage nach Patentanspruch 2, **dadurch gekennzeichnet, dass** die beiden Winkelhebel (84, 84a) durch den Stellzylinder (86) oder der elektrischen Stellmotor jeweils im Uhrzeigersinn oder im Gegenuhrzeigersinn verschwenkbar sind, wobei eine der beiden Stellrollen (81, 81a) auf das zugeordnete Seiltrum (21a, 22a) hinbewegbar bzw. von diesem Seiltrum (21a, 22a) wegbewegbar ist.

4. Anlage nach einem der Patentansprüche 1 bis 3, **dadurch gekennzeichnet, dass** in Längsrichtung der Anlage voneinander im Abstand befindliche Stelleinrichtungen miteinander mechanisch auf gemeinsame Verstellung verbunden sind.

5. Anlage nach einem der Patentansprüche 1 bis 4, **dadurch gekennzeichnet, dass** die Fahrzeuge (3) mit mindestens einer Klemmeinrichtung (6) ausgebildet sind, welche zwei Klemmbacken (61, 62) aufweist, wobei die Klemmbacken (61, 62) mittels eines Stellzylinders (64) entgegen der Wirkung einer Stellfeder (69) in ihre Offenstellung verstellbar sind.

## Claims

1. A system for transporting people, the system having at least one track (11, 12) along which a plurality of vehicles (3) can be moved by means of a plurality of closed-loop hauling cables (21, 22; 23, 24), at least two hauling cables (21, 22; 23, 24) that follow one another being provided, with each of which at least one drive (25) is associated by which the cables can be driven independently of each other, to which cables the vehicles (3) can be coupled by means of gripping devices (6) and the cables overlapping in their associated end regions, whereby the coupling of the vehicles (3) can be changed over from a first hauling cable (21) to a following hauling cable (22), wherein at least one positioning device (4) is provided in the respective regions in which a further hauling cable (22) follows a first hauling cable (21), by which device the respective cable run (22a) of the further hauling cable to which the vehicle (3) is to be coupled can be moved into the gripping device (6) of this vehicle (3) when the gripping device is in the open position, **characterized in that** the positioning device is formed by two positioning rollers (81, 81a), which are guided in slideways (83, 83a) by means of an actuating cylinder (86) or by means of an electric actuating motor, whereby one of the two cable runs (21a, 22a) can be captured by the displacement of the rollers and can be moved into the gripping device (6) when this is in its open position.

2. A system according to Claim 1, **characterized in that** the displacement of the positioning rollers (81, 81a) is effected by means of a respective actuating lever (82, 82a), which is articulated to a pivotably mounted cranked lever (84, 84a), a common drive lever (85) being associated with the two cranked levers (84, 84a,) the piston rod (86a) of the actuating cylinder (86) or of the electric actuating motor being connected to the drive lever.

3. A system according to Claim 2, **characterized in that** the two cranked levers (84, 84a) can be pivoted in the clockwise direction or in. the counterclockwise direction by the actuating cylinder (86) or by the electric actuating motor, whereby one of the two positioning rollers (81, 81a) can be moved towards the associated cable run (21a, 22a) or can be moved away from this cable run (21a, 22a).

4. A system according to any of Claims 1 to 3, **characterized in that** positioning devices that are spaced apart from one another in the longitudinal direction of the system are connected mechanically to one another for common displacement.

5. A system according to any of Claims 1 to 4, **characterized in that** the vehicles (3) are provided with at least one gripping device (6), which has two gripping jaws (61, 62), the gripping jaws (61, 62) being displaceable into their open position by means of an actuating cylinder (64) against the action of a compression spring (69).

## Revendications

1. Installation destinée au transport de personnes, avec au moins une glissière (11, 12) le long de laquelle plusieurs véhicules (3) sont aptes à être déplacés à l'aide de plusieurs câbles transporteurs sans fin (21, 22 ; 23, 24), étant précisé qu'il est prévu au moins deux câbles transporteurs successifs (21, 22 ; 23, 24) à chacun desquels est associé au moins un entraînement (25), moyennant quoi ils sont aptes à être entraînés indépendamment les uns des autres, auxquels les véhicules (3) sont aptes à être accouplés à l'aide de dispositifs de serrage (6), et qui se chevauchent dans les zones d'extrémités mutuellement associées, moyennant quoi les véhicules (3) sont aptes à passer d'un premier câble transporteur (21) à un câble transporteur suivant (22), étant précisé que dans les zones où un autre câble transporteur (22) fait suite à un premier câble transporteur (21), il est prévu au moins un dispositif actionneur (4) grâce auquel le brin de câble (22a) de cet autre câble transporteur auquel doit être accouplé le véhicule (3) est apte à être introduit dans le dispositif de serrage (6), situé en position ouverte, dudit véhicule (3), **caractérisée en ce que** le dispositif actionneur est formé par deux poulies d'actionnement (81, 81a) qui sont guidées à l'aide d'un vérin actionneur (86) ou d'un servomoteur électrique dans des coulisses (83, 83a), étant précisé que leur déplacement permet d'accrocher l'un des deux brins de câble (21a, 22a) et de l'amener dans le dispositif de serrage (6) qui se trouve en position ouverte.

2. Installation selon la revendication 1, **caractérisée en ce que** le déplacement des poulies d'actionnement (81, 81a) se fait à l'aide d'un levier d'actionnement respectif (82, 82a) qui est articulé à un levier coudé (84, 84a) monté en rotation, étant précisé qu'aux deux leviers coudés (84, 84a) est associé un levier de commande commun (85) auquel est articulée la tige de piston (86a) du vérin d'actionnement (86) ou le servomoteur électrique.

3. Installation selon la revendication 2, **caractérisée en ce que** les deux leviers coudés (84, 84a) sont aptes à pivoter dans le sens des aiguilles d'une montre ou dans le sens inverse des aiguilles d'une montre grâce au vérin d'actionnement (86) ou au servomoteur électrique, étant précisé que l'une des poulies d'actionnement (81, 81a) est apte à être rapprochée ou éloignée du brin (21a, 22a) associé.

4. Instillation selon l'une des revendications 1 à 3, **caractérisée en ce que** des dispositifs actionneurs espacés les uns des autres dans le sens longitudinal de l'installation sont reliés mécaniquement entre eux en vue d'un actionnement commun.

5. Installation selon l'une des revendications 1 à 4, **caractérisée en ce que** les véhicules (3) sont pourvus d'un dispositif de serrage (6) qui comporte deux mâchoires de serrage (61, 62), étant précisé que les mâchoires de serrage (61, 62) sont aptes à être amenées dans leur position ouverte, à l'encontre de l'action d'un ressort d'actionnement (69), à l'aide d'un vérin d'actionnement.
